# EUROPÄISCHE PATENTSCHRIFT

(11) **EP 0 898 910 B1**
(45) Veröffentlichungstag und Bekanntmachung des Hinweises auf die Patenterteilung: **17.04.2002**
(21) Anmeldenummer: 98890216.9
(22) Anmeldetag: 22.07.1998
(51) Int. Cl.: A47B 67/02, A47F 7/02

(54) **Kassette zum Aufbewahren und Präsentieren von Gegenständen**
Case for storage and presentation of articles
Coffret pour le stockage et la présentation d'articles

(30) Priorität: 18.08.1997 AT 137597
(43) Veröffentlichungstag der Anmeldung: 03.03.1999
(73) Patentinhaber: CONDOR LEDERMODE Ges.m.b.H. & Co. KG, A-4600 Wels (AT)
(72) Erfinder: Huber, Alfred, 4050 Traun (AT)
(74) Vertreter: Laminger, Norbert, Mag.

(56) Entgegenhaltungen:
- AT-U1- 1 421
- DE-A1- 1 429 691
- DE-B- 1 149 509
- US-A- 4 502 741
- US-A- 5 399 006

## Beschreibung

Die Erfindung bezieht sich auf eine Kassette zum Aufbewahren und Präsentieren von Gegenständen wie Uhren, Uhrenzubehör, Schmuck u. dgl., insbesondere von Uhrbändern, mit einem Seitenwände, einen Boden und eine Deckplatte aufweisenden Kassettengehäuse, in dem ladenartig ausziehbare Tabletts angeordnet sind, die, allenfalls in Einsätzen, die zu präsentierenden Gegenstände aufnehmen, und das aus einer beliebig variierbaren Anzahl von übereinander angeordneten und miteinander verbundenen Modulen zusammengesetzt ist, die die ladenartig ausziehbaren Tabletts aufnehmen.

Für den erfolgreichen Verkauf von Gegenständen der genannten Art ist es wichtig, diese den potentiellen Kunden möglichst attraktiv zu präsentieren. Für diesen Zweck ist es bekannt, die Gegenstände einzeln oder nebeneinander in Gruppen in Behältnissen aufzubewahren, in denen sie den Kunden gezeigt werden können. Diese Behältnisse können mit Einsätzen versehen sein, die trogförmige Vertiefungen aufweisen, in die die einzelnen Gegenstände eingelegt sind, und sie können zur sicheren Verwahrung und für den Transport mit einem Deckel -versehen sein. Zum Aufbewahren werden diese Behältnisse in Schubladen von Kästen übereinander verstaut.

Ein Aufbewahrungskästchen mit den eingangs genannten Merkmalen der Kassette sind aus der US 5,399,006 A bereits bekannt. Dieses Kästchen ist aus gehäuseartigen Modulen mit U-förmigem Querschnitt aufgebaut, die übereinander angeordnet sind und vorspringende Rippen aufweisen, die in Führungsnuten des über ihnen angeordneten Moduls eingreifen.
Dadurch wird eine lösbare Verankerung zwischen den übereinander angeordneten Modulen erreicht.. Für die Präsentation der aufbewahren Gegenstände ist in jedem Modul eine Schublade vorgesehen, die schrittweise herausgezogen werden kann, wobei entlang des Verschiebeweges vorspringende Anschläge vorgesehen sind, die nur durch Anheben des bereits ausgezogenen Schubladenteils überwunden werden können. Dadurch wird einerseits eine definierte Fixierung der Schubladen in bestimmten Ausziehstellungen erreicht und andererseits verhindert, daß die Schubladen unbeabsichtigt aus dem Aufbewahrungskästchen herausfallen. Nachteilig bei dieser bekannten Ausführung ist die verhältnismäßig komplizierte Formgebung der Module, die eine Herstellung derselben aus leicht zu verarbeitendem Kunststoff voraussetzt. Eine Herstellung der Module z.B. aus Holz wäre bei dem komplizierten Aufbau zu aufwendig. Dem bekannten Aufbewahrungskästchen fehlt außerdem ein schönes elegantes Aussehen, so daß es für die Präsentation von Schmuck- und Modegegenstände kaum geeignet ist.

In der US 4,502,741 A ist weiterhin ein Aufbewahrungs- und Präsentationsständer beschrieben, der aus rechteckigen Wänden besteht, die zu einem Kästchen zusammengeschraubt sind. Die Wände bestehen aus gegossenen Kunststoffplatten, die durch Längs- und Querrippen versteift sind. Für die Aufnahme der zu präsentierenden Gegenstände sind in jedem so gebildeten Kassettengehäuse mehrere ladenartig ausziehbare Tabletts übereinander angeordnet, die in Längsnuten der Seitenwände geführt sind. Diese bekannte Ausführung ist nicht aus einzelnen Modulen zusammengebaut, die jeweils nur ein ladenartig ausziehbares Tablett enthalten. Sie weisen eine vorbestimmte Größe auf und können nicht durch Verwendung einer beliebigen Anzahl von Modulen vergrößert oder verkleinert werden. Die Kassettengehäuse sind lediglich an ihren Außenseiten mit Vorsprüngen und Aussparungen versehen, die beim Stapeln mehrerer gleichartiger Kassettengehäuse in die Aussparungen und Vorsprünge der anderen Kassettengehäuse passen, so daß es möglich ist, mehrere Kassettengehäuse über- und nebeneinander anzuordnen und miteinander zu verankern.

Ein ähnliches Präsentationskästchen ist aus der AT 001 421 U1 bekannt. Dieses besteht aus einem würfel- oder quaderförmigen Grundkörper mit einer Boden- und Deckplatte und zwischen diesen angeordneten Seitenwänden und einer Rückwand. An den Innenseiten der Seitenwände sind diesen horizontal verlaufende Auflagerippen angeformt, die zur Auflage und Führung von Präsentationseinschüben dienen. Ein Aufbau aus Modulen ist auch bei diesem Präsentationskästchen nicht vorgesehen.

Schließlich sind Schubfachgehäuse für Schreibtische, Büroschränke u.dgl. bekannt (DE 14 29 691 A1), die aus kastenartigen Gestellen bestehen, die untereinander durch Zapfen oder in fluchtende Bohrungen benachbarter Gestelle eingreifende Schrauben verbunden sind. In der DE 11 49 509 B ist schließlich die Verbindung von zusammenbaubaren Fachkästen durch Nut- und Federverbindung, z.B. durch Schwalbenschwanznuten, vorbeschrieben.

Der Erfindung liegt die Aufgabe zugrunde, ein Behältnis für die Aufbewahrung und die attraktive Präsentation der angeführten Gegenstände zu schaffen, das einfach und preisgünstig der Anzahl der zu präsentierenden Gegenstände angepaßt werden kann.

Die Erfindung löst diese Aufgabe von der eingangs genannten Kassette ausgehend dadurch, daß die Module je aus zwei Seitenleisten mit einander zugekehrten Führungsnuten und nur einem in die Führungsnuten ladenartig ausziehbar eingeschobenen Tablett bestehen, daß die auf jeder Seite der Kassette angeordneten Seitenleisten der Module zu einem Stapel miteinander verankert sind, und daß die auf beiden Seiten der Tabletts angeordneten Stapel der Seitenleisten durch eine Bodenverbindung, insbesondere durch Bodenstreben oder eine Bodenplatte, und durch eine Deckplatte, vorzugsweise aus durchsichtigem Material wie Glas oder Kunststoff, zum Kassettengehäuse verbunden sind.

Durch den Aufbau der erfindungsgemäßen Kassette aus einzelnen Modulen ergibt sich die vorteilhafte Möglichkeit, die Kassette und dadurch die Anzahl der die zu präsentierenden Gegenstände aufnehmenden Tabletts auf einfache Weise beliebig zu variieren, also deren Aufnahmekapazität dem jeweiligen Bedarf entsprechend zu vergrößern oder zu verkleinern. Dieser Umbau kann an der Präsentationsstelle selbst auch durch ungeschulte Personen vorgenommen werden, so daß es nicht notwendig ist, bei einer Änderung des Bedarfes die vorhandene Kassette gegen eine größere oder eine kleinere auszutauschen oder in einer Werkstätte umbauen zu lassen.

Für den Hersteller der Kassette bietet die Erfindung den weiteren Vorteil, daß er darauf verzichten kann, Kassetten unterschiedlicher Größe herzustellen und vorrätig zu halten. Er braucht lediglich die einfach herzustellenden und auf wenig Raum zu lagernden Module bzw. deren Bestandteile auf Vorrat zu halten, um allen Wünschen seiner Abnehmer nachkommen zu können. Ein besonderer Vorteil der Erfindung ist weiterhin neben dem einfachen Aufbau der einzelnen Module aus nur wenigen Bauteilen die Möglichkeit, die Kassette praktisch zur Gänze aus einfachen Holzteilen aufbauen zu können, die einfach und billig herstellbar und ebenso einfach auch von ungeschultem Personal montierbar sind. Die erfindungsgemäße Kassette zeichnet sich dabei außerdem durch gediegenes, elegantes Aussehen aus, so daß sie insbesondere auch in Geschäften und Ausstellungsräumen gehobenen Niveaus verwendet werden kann.

Bei einer bevorzugten Ausführungsform der Erfindung sind die übereinander angeordneten Seitenleisten und allenfalls auch die Bodenstreben oder die Bodenplatte und die Deckplatte in an sich bekannter Weise mit durch sie hindurchgehenden fluchtenden Bohrungen versehen und die jeweils fluchtenden Bohrungen von je einem Schraubenbolzen durchsetzt. Es handelt sich dabei um eine einfache Verbindungsart zwischen den tragenden Bestandteilen der Kassette bzw. den einzelnen Modulen, wobei die Länge der Schraubenbolzen der Anzahl der zu verbindenden Modulen entsprechend gewählt wird. Wenn die Kassette aus mehr oder weniger Modulen bestehen soll, brauchen lediglich die Schraubenbolzen ausgewechselt und durch solche passender Länge ersetzt werden. Diese an sich bekannte Verbindungsart eignet sich besonders zur Verbindung der Module der erfindungsgemäßen Kassette.

Die Schraubenbolzen können erfindungsgemäß an der Unterseite der Kassette mit Aufsätzen aus weichem Material wie Kunststoff, die Standbeine der Kassette bilden und auch als Schraubenmuttern ausgeführt sein können, versehen sein. An der Oberseite der Kassette können die Schraubenbolzen mit Zierköpfen oder Abdeckkappen versehen sein. Auf diese Weise wird durch die Schraubenbolzen nicht nur eine feste Verbindung zwischen den einzelnen Modulen erreicht, sondern auch ein schönes Aussehen der Kassette an ihrer Oberseite erzielt und die Möglichkeit geschaffen, die Kassette überall standfest aufstellen zu können, ohne daß die Standfläche beschädigt oder zerkratzt wird.

Nach einer Variante der Erfindung können die übereinander angeordneten Seitenteile und allenfalls auch die Bodenverbindung und die Deckplatte durch Klammern und/oder in an sich bekannter Weise durch Zapfen miteinander verbunden sein. Die Klammern übernehmen dabei anstelle der Schraubenbolzen bei der vorgenannten Ausführung die Aufgabe, die Seitenleisten der Module übereinander festzuhalten, während die Zapfen die einzelnen Seitenleisten gegeneinander zentrieren. Es ist aber auch möglich, die zweckmäßig an einer Seitenleiste befestigten Zapfen, die in Bohrungen oder Ausnehmungen einer benachbarten Seitenleiste eingreifen, streng passend auszuführen oder durch an sich bekannte Befestigungsmittel in den Bohrungen oder Ausnehmungen zu verankern, wobei dann die Klammern wegfallen können.

Eine weitere Möglichkeit zur Verbindung der Seitenleisten besteht erfindungsgemäß darin, die übereinander angeordneten Seitenleisten mit ineinandergreifenden Profilen wie Nut- und Federverbindungen, z.B. mit an sich bekannten Schwalbenschwanznuten und in diese eingreifenden Federn oder Keilen, zu versehen. Durch diese Befestigungsart werden die Seitenleisten der benachbarten Module nicht nur gegeneinander ausgerichtet, sondern zugleich auch miteinander verbunden, so daß keine weiteren Verbindungsmittel erforderlich sind. Die Federn oder Keile können jeweils an einer Seitenleiste befestigt, z.B. einstückig angeformt sein und in eine hinterschnittene Nut einer benachbarten Seitenleiste eingreifen. Es ist aber auch möglich, die Seitenleisten mit gegeneinander gerichteten Nuten zu versehen und die gegeneinander ausgerichteten Seitenleisten sodann durch in die Nuten in Längsrichtung eingetriebene Keile miteinander zu verbinden.

Besonders vorteilhaft ist es im Rahmen der Erfindung, wenn die Seitenleisten in Form und Abmessungen gleich ausgeführt sind. Sie können dann beliebig gegeneinander ausgetauscht werden und die Lagerhaltung ist entsprechend vereinfacht. Dies schließt natürlich nicht aus, daß Seitenleisten und zugehörige Tabletts verschiedener Größe und Abmessungen vorrätig gehalten werden, so daß Kassetten mit unterschiedlicher Länge und/oder Breite ausgeführt werden können.

Eine weitere Ausgestaltung der Erfindung sieht schließlich vor, daß die Führungsnuten zur verschiebbaren Aufnahme der Tabletts nur über einen Teil der Länge der Seitenleisten durchgehen und vorzugsweise im Bereich eines Endes der Seitenleisten Endanschläge für die Tabletts vorgesehen sind. Dadurch wird erreicht, daß die Tabletts nicht auf zwei Seiten der Kassette schubladenartig aus dieser herausgezogen werden können, sondern nur auf einer Seite. Gleichzeitig wird dadurch die Ausrichtung der in die Kassette eingeschobenen Tabletts erleichtert.

In den Zeichnungen sind Ausführungsbeispiele der Erfindung dargestellt. Es zeigen: Fig. 1 eine perspektivische Gesamtansicht einer Ausführungsform der erfindungsgemäßen Kassette, Fig. 2 einen Längsschnitt durch die Kassette nach der Linie II-II in Fig. 1, Fig. 3 ein erfindungsgemäßes Modul in perspektivischer Ansicht und auseinandergezogener Darstellung, die Fig. 4, 5 und 6 Querschnitte durch drei verschiedene Ausführungsformen der Seitenleisten des Moduls, Fig. 7 eine weitere Variante der Erfindung mit zwei übereinander angeordneten Seitenleisten im Querschnitt und Fig. 8 eine teilweise Seitenansicht einer Ausführungsform einer Seitenleiste.

Die dargestellte Kassette ist in den Fig. 1 und 2 mit 1 bezeichnet. Sie besteht aus einer beliebig wählbaren und varriierbaren Anzahl aus übereinandergeschichteten Modulen 2, die miteinander verbunden sind. Gemäß Fig. 3 besteht jedes Modul im wesentlichen aus zwei Seitenleisten 3 mit gegeneinader gerichteten Führungsnuten 4, in die ein Tablett 5 schubladenartig eingeschoben ist. Die einzelnen Module 2 sind durch Schraubenbolzen 6 miteinander verbunden, die Bohrungen 7 in den Seitenleisten 3 durchsetzen. Die auf den beiden Seiten der Kassette 1 angeordneten Seitenleisten 3 sind am Boden durch eine Bodenplatte 8 und an der Oberseite durch eine Deckplatte 9 miteinander verbunden.

Die Bodenplatte 8 kann auch aus einzelnen Bodenstreben betehen und die Deckplatte 9 ist vorteilhaft aus durchsichtigem Material wie Glas oder Kunststoff ausgeführt. An der Unterseite der Kassette 1 sind die Schraubenbolzen 6 mit Aufsätzen 10 versehen, die z.B. von Schraubenmuttern gebildet sein können und Standbeine für die Kassette 1 bilden. An der Oberseite der Kassette 1, im Bereich der Deckplatte 9, können die Schraubenbolzen 6 mit Zierköpfen 11 oder Abdeckkappen versehen sein, wie in Fig. 2 angedeutet ist.

Aus den Fig. 2 und 3 ist ferner zu erkennen, daß die Tabletts 5 aus einer Grundplatte 12 bestehen, die mit einer Vertiefung versehen sein kann und einen Einsatz 13 aufnimmt, der durch Zwischenwände 14 und andere Abteilungen in einzelne Fächer 15 für die Aufnahme der zu präsentierenden Gegenstände versehen ist. Die Größe und Formgebung dieser Fächer 15 ist von der Art, der Beschaffenheit und der Größe der zu präsentierenden Gegenstände abhängig und kann von Tablett zu Tablett varriieren. Zweckmäßig bestehen die Einsätze 13 aus Kunststoff- oder Kartonmaterial, das entsprechend leicht zu formen ist. Die Grundplatte 12 ist dagegen aus massivem, tragfähigem Material hergestellt, z.B. aus Holz oder allenfalls auch aus einem entprechend festem Kunststoff oder aus Metall (Aluminium), und weist an den den Seitenleisten 3 zugekehrten Seiten vorragende Stege 16 auf, mit denen sie in den Führungsnuten 4 der Seitenleisten 3 geführt sind.

Die Fig. 4, 5 und 6 zeigen drei Varianten der Querschnittsform der Seitenleisten 3. Während bei der Ausführung nach den Fig. 1 bis 3 die Seitenleisten 3 mit Bohrungen 7 für die Aufnahme von Befestigungsschrauben 6 versehen sind, ist gemäß Fig. 4 die Seitenleiste 3 an der Oberseite mit Zapfen 17 und an der Unterseite mit Ausnehmungen 18 versehen, in die die Zapfen 17 der darunterliegenden Seitenleiste 3 hineinpassen. Die Zapfen 17 können zylindrisch mit Kreisquerschnitt sein, wobei dann die Ausnehmungen 18 dazu passende Bohrungen sind. Es sind aber auch andere Formgebungen der Zapfen 17 und der Ausnehmungen möglich. Diese Verbindung mit Zapfen 17, die in Bohrungen 18 der benachbarten Seitenleisten 3 eingreifen, stellen eine Zentrierung der Seitenleisten 3 gegeneinander sicher. Wenn die Zapfen 17 und die Ausnehmungen 18 streng ineinander passen oder z.B. die Zapfen 17 aus zusammendrückbarem Material wie Kunststoff bestehen und etwa pilzförmig, die Ausnehmung 18 dagegen hinterschnitten ausgebildet sind, kann auf eine zusätzliche Verbindung der Seitenleisten 3 verzichtet werden.

Im Ausführungsbeispiel nach Fig. 5 ist an der Oberseite der Seitenleiste 3 eine Schwalbenschwanznut 19 und an der Unterseite eine dazu passende, im Querschnitt schwalbenschwanzförmige Feder angeordnet. Zwei oder mehrere so profilierte Seitenleisten 3 können durch Einschieben der Federn 20 in die Schwalbenschwanznuten 19 der darunterliegenden Seitenleisten 3 nicht nur gegeneinander zentriert sondern auch miteinander verbunden werden, so daß sich weitere Verbindungsmittel erübrigen.

Ähnliches gilt auch für die Profilform nach Fig. 6. Bei dieser ist in der Seitenleiste 3 sowohl an der Oberseite als auch an der Unterseite je eine Schwalbenschwanznut 19 ausgespart. In die untere Schwalbenschwanznut 19 ist ein Keil 21 eingeschoben, der ein doppeltes schwalbenschwanzförmiges Profil aufweist und so zwei übereinander angeordnete Seitenleisten 3 miteinander verbindet. Auch bei dieser Ausführung ist ein zusätzliches Verbindungsmittel nicht erforderlich.

Die Nuten 19 und die Federn 20 sowie die Keile 21 bei den Ausführungen nach den Fig. 5 und 6 können statt des schwalbenschwanzförmigen Profils auch beliebige andere Profile aufweisen, die ineinandergreifen und die übereinanderliegenden Seitenleisten 3 gegeneinander zentrieren und miteinander verbinden. Die Bodenverbindung, z.B. die Bodenplatte 8, und die Deckplatte 9 der Kassettte 1 können bei Verwendung von Profilen nach den Fig. 4, 5 und 6 auch mittels Zapfen 17 oder Keilverbindungen an der Seitenleisten 3 befestigt sein.

Im Ausführungsbeispiel nach Fig. 7 sind zwei Seitenleisten 3, die ähnlich der Ausführung nach Fig. 4 mit Zapfen 17 an der Oberseite und Ausnehmungen 18 an ihrer Unterseite versehen sind, gegeneinander zentriert. Zur Verbindung der Seitenleisten 3 miteinander ist eine oder sind auch mehrere Klammern 22 vorgesehen, die die beiden Seitenleisten 3 übergreifen und so zusammenhalten. Die Bodenplatte 8 und die Deckplatte 9 sind mit Hilfe von Schrauben 23 an den Seitenleisten 3 befestigt. Die untere Schraube 23 weist einen verbreiterten Schraubenkopf 24 auf, der zugleich ein Standbein für die Kassette 1 bildet.

Bei diesem Ausführungsbeispiel wäre es natürlich auch möglich, sowohl die Bodenplatte 8 als auch die Deckplatte 9 unmittelbar auf einer Seitenleiste 3 anzuordnen und von der Klammer 22 übergreifen zu lassen. Die Schrauben 23 können dann wegfallen. Weiterhin können bei diesem Ausführungsbeispiel Klammer 22 verschiedener Größe verwendet werden, so daß eine beliebige Anzahl von Seitenleisten 3 übereinander angeordnet und miteinander verbunden werden können, außerdem ist es möglich, die übereinandergeschichteten Seitenleisten 3 auf jeder Seite der Kassette 1 durch eine oder mehrere Klammern 22 miteinander zu verbinden.

Aus der in Fig. 8 dargestellten Seitenansicht eines Teils einer Seitenleiste 3 ist zu erkennen, daß in dieser eine Führungsnut 4 ausgespart ist, die an dem in der Zeichnung rechts dargestellten Ende nicht über die ganze Länge der Seitenleiste 3 durchgeht. Die Führungsnut 4 endet also vor dem Ende der Seitenleiste 3, so daß das Nutenende durch eine Wand abgeschlossen ist, die einen Endanschlag 25 für das in die Führungsnut 4 mit seinem Steg 16 eingeschobene Tablett 5 bildet. Der Endanschlag 25 verhindert, daß das Tablett 5 auch an der Rückseite der Kassette 1 aus dieser schublandenartig ausgezogen werden kann. Statt des Abschlusses der Führungsnut 4 mit einer Wand kann natürlich an der gewünschten Stelle auch ein eigener Endanschlag, z.B. eine Schraube oder ein Keil, in die Führungsnut 4 eingesetzt sein.

## Patentansprüche

1. Kassette zum Aufbewahren und Präsentieren von Gegenständen wie Uhren, Uhrenzubehör, Schmuck u. dgl., insbesondere von Uhrbändern, mit einem Seitenwände, einen Boden (8) und eine Deckplatte (9) aufweisenden Kassettengehäuse, in dem ladenartig ausziehbare Tabletts (5) angeordnet sind, die, allenfalls in Einsätzen (13), die zu präsentierenden Gegenstände aufnehmen, und das aus einer beliebig variierbaren Anzahl von übereinander angeordneten und miteinander verbundenen Modulen (2) zusammengesetzt ist, die die ladenartig ausziehbaren Tabletts (5) aufnehmen, **dadurch gekennzeichnet, daß** die module (2) je aus zwei Seitenleisten (3) mit einander zugekehrten Führungsnuten (4) und nur einem in die Führungsnuten (4) ladenartig ausziehbar eingeschobenen Tablett (5) bestehen, daß die auf jeder Seite der Kassette (1) übereinander angeordneten Seitenleisten (3) der Module (2) zu einem Stapel miteinander verankert sind, und daß die auf beiden Seiten der Tabletts (5) angeordneten Stapel der Seitenleisten (3) durch eine Bodenverbindung, insbesondere durch Bodenstreben oder eine Bodenplatte (8), und durch eine Deckplatte (9), vorzugsweise aus durchsichtigem Material wie Glas oder Kunststoff, zum Kassettengehäuse verbunden sind.

2. Kassette nach Anspruch 1, **dadurch gekennzeichnet, daß** die übereinander angeordneten Seitenleisten (3) und allenfalls auch die Bodenstreben oder die Bodenplatte (8) und die Deckplatte (9) mit durch sie hindurchgehenden fluchtenden Bohrungen (7) versehen sind, und daß die jeweils fluchtenden Bohrungen (7) von je einem Schraubenbolzen (6) durchsetzt sind.

3. Kassette nach Anspruch 2, **dadurch gekennzeichnet, daß** die Schraubenbolzen (6) an der Unterseite der Kassette (1) mit Aufsätzen (10) aus weichem Material wie Kunststoff, die Standbeine der Kassette (1) bilden und auch als Schraubenmuttern ausgeführt sein können, versehen sind.

4. Kassette nach Anspruch 2 oder 3, **dadurch gekennzeichnet, daß** die Schraubenbolzen (6) an der Oberseite der Kassette (1) mit Zierköpfen (11) oder Abdeckkappen versehen sind.

5. Kassette nach einem der Ansprüche 1 bis 4, **dadurch gekennzeichnet, daß** die übereinander angeordneten Seitenleisten (3) und allenfalls auch die Bodenverbindung (8) und die Deckplatte (9) durch Klammern (22) und/oder durch Zapfen (17) miteinander verbunden sind.

6. Kassette nach einem der Ansprüche 1 bis 5, **dadurch gekennzeichnet, daß** die übereinander angeordneten Seitenleisten (3) mit ineinandergreifenden Profilen, wie Nut- und Federverbindungen, insbesondere mit Schwalbenschwanznuten (19) und in diese eingreifenden Federn (20) oder Keilen (21), versehen sind.

7. Kassette nach einem der Ansprüche 1 bis 6, **dadurch gekennzeichnet, daß** die Seitenleisten (3) in Form und Abmessungen gleich ausgeführt sind.

8. Kassette nach einem derAnsprüche 1 bis 7, **dadurch gekennzeichnet, daß** die Führungsnuten (4) zur verschiebbaren Aufnahme der Tabletts (5) nur über einen Teil der Länge der Seitenleisten (3) durchgehen und vorzugsweise im Bereich eines Endes der Seitenleisten (3) Endanschläge (25) für die Tabletts (5) vorgesehen sind.

## Claims

1. Cabinet for storing and displaying articles such as watches, watch accessories, jewellery and the like, in particular watch straps, with a cabinet housing having side walls, a base (8) and a top plate (9), in which trays (5) which can pull out like drawers are arranged, which receive, possibly in inserts (13), the articles to be displayed, and which is made up of a chosen variable number of superimposed modules (2) connected together and receiving the pull-out drawer-like trays (5), **characterised in that** the modules (2) comprise two side strips (3) with mutually facing guide grooves (4) and only one drawer-like pull-out tray (5) slid into the guide grooves (4), that the side strips (3) of the module (2) arranged one above another on each side of the cabinet (1) are secured together to form a stack, and that the stack of side strips (3) arranged on the two sides of the tray (5) are joined together by a base connection, in particular by base bars or a base plate (8) and by a top plate (9), preferably of transparent material such as glass or plastics, to form the cabinet housing.

2. Cabinet according to Claim 1, **characterised in that** the superimposed side strips (3) and possibly also the base bars or the base plate (8) and the top plate (9) are provided with aligned holes (7) passing through them, and that the aligned holes (7) have respective screw-threaded pins (6) passing through them.

3. Cabinet according to Claim 2, **characterised in that** the screw-threaded pins (6) are provided at the bottom of the cabinet (1) with projections (10) of soft material such as plastics, which form feet for the cabinet (1) to stand on and can also be in the form of threaded nuts.

4. Cabinet according to Claim 2 or 3, **characterised in that** the screw-threaded pins (6) are provided at the top end of the cabinet (1) with decorative heads (11) or caps.

5. Cabinet according to one of Claims 1 to 4, **characterised in that** the superimposed side strips (3) and possibly also the base connection (8) and the top plate (9) are connected together by clamps (22) and/or by dowel pins (17).

6. Cabinet according to one of Claims 1 to 5, **characterised in that** the superimposed side strips (3) are provided with inter-engaging profiles, such as tongue and groove connections, in particular with dovetail grooves (19) and tongues (20) or wedges (21) engaging in the latter.

7. Cabinet according to one of Claims 1 to 6, **characterised in that** the side strips (3) are made the same in shape and dimensions.

8. Cabinet according to one of Claims 1 to 7, **characterised in that** the guide grooves (4) for slidably receiving the trays (5) extend over only a part of the lengths of the side strips (3) and end stops (25) for the tray (5) are provided preferably in the region of one end of the side strips (3).

## Revendications

1. Caisson pour stockage et présentation d'objets comme des montres, accessoires d'horlogerie, bijoux et similaires, en particulier de bracelets-montres, avec un boîtier de caisson présentant des parois latérales, un fond (8) et une plaque de dessus (9), dans lequel sont placées des tablettes (5) pouvant être tirées comme des présentoirs, qui reçoivent, dans tous les cas dans des inserts (13), les objets à présenter, et qui est composé d'un nombre pouvant varier à volonté de modules (2) superposés et reliés entre eux, qui reçoivent les tablettes (5) pouvant être tirées comme des présentoirs, **caractérisé en ce que** les modules (2) consistent respectivement en deux baguettes latérales (3) avec des rainures de guidage (4) se faisant face et en seulement une tablette (5), pouvant être tirée comme un présentoir, insérée dans les rainures de guidage (4), que les baguettes latérales (3) superposées des modules (2) sur chaque côté du caisson (1) sont fixées l'une à l'autre en empilement, et que les empilements de baguettes latérales (3) positionnés sur les deux côtés des tablettes (5) sont reliés par une liaison de fond, en particulier par des renforts de fond ou une plaque de fond (8) et par une plaque de dessus (9), de préférence en matière transparente comme du verre ou du plastique, pour former le boîtier du caisson.

2. Caisson selon la revendication 1, **caractérisé en ce que** les baguettes latérales (3) superposées et, dans tous les cas, également les renforts du fond ou la plaque de fond (8) et la plaque de dessus (9) sont munis d'alésages (7) alignés les traversant et que dans ces alésages (7) respectivement alignés se trouve à chaque fois un goujon fileté (6).

3. Caisson selon la revendication 2, **caractérisé en ce que** les goujons filetés (6) sont munis, sur le côté inférieur du caisson (1), de supports (10) en matière malléable comme du plastique, qui forment les pieds du caisson (1) et peuvent être également conçus comme des écrous filetés.

4. Caisson selon la revendication 2 ou 3, **caractérisé en ce que** les goujons filetés (6) sont munis de têtes de parement (11) ou de rabats sur le côté supérieur du caisson (1).

5. Caisson selon une des revendications 1 à 4, **caractérisé en ce que** les baguettes latérales superposées (3) et, dans tous les cas, également la liaison de fond (8) et la plaque de dessus (9) sont mutuellement reliées par des crochets (22) et/ou des chevilles (17).

6. Caisson selon une des revendications 1 à 5, **caractérisé en ce que** les baguettes latérales superposées (3) sont munies de profils mutuellement emboîtés, comme des liaisons à rainure ou à ressort, en particulier des rainures en queue de cygne (19) et des ressorts (20) ou clavettes (21) emboîtés dans celles-ci.

7. Caisson selon une des revendications 1 à 6, **caractérisé en ce que** les baguettes latérales (3) sont de forme et de dimensions identiques.

8. Caisson selon une des revendications 1 à 7, **caractérisé en ce que** les rainures de guidage (4) recevant les tablettes (5) coulissantes ne traversent qu'une partie de la longueur des baguettes latérales (3) et qu'il est préférable de prévoir, à un bout des baguettes latérales (3), des butées d'extrémité (25) pour les tablettes (5).
